# FASCICULE DE BREVET EUROPEEN

(11) **EP 0 549 837 B1**
(45) Date de publication et mention de la délivrance du brevet: **10.07.1996**
(21) Numéro de dépôt: 91403320.4
(22) Date de dépôt: 01.01.1992
(51) Int. Cl.: B65D 5/02, B31B 3/28

(54) **Caisse en une matière en feuille, flan et machine pour la réalisation d'une telle caisse**
Faltschachtel aus Karton sowie Zuschnitte und Maschine zur Erstellung dieser Schachtel
Carton box, blank and machine for its manufacture

(43) Date de publication de la demande: 07.07.1993
(73) Titulaire: OTOR, F-75017 Paris (FR)
(72) Inventeur: Bacques, Jean-Yves, F-75005 Paris (FR); Coalier, Guy, F-61340 Noce (FR)
(74) Mandataire: Benech, Frédéric

(56) Documents cités:
- EP-A- 0 334 707
- FR-A- 1 216 303
- GB-A- 820 050
- US-A- 2 572 610
- US-A- 2 643 815

## Description

La présente invention concerne les caisses de carton, de carton ondulé ou de matière en feuille analogue, ainsi que les flans de telle matière pour la réalisation desdites caisses et une machine pour réaliser lesdites caisses à partir desdits flans.

Par les brevets US-A-4 242 949, DE-A-3 541 821 et FR-A-2 629 012, par exemple, on connaît des machines grâce auxquelles il est possible de réaliser une caisse de carton ou analogue par enroulement d'un flan autour d'un mandrin. Dans ces machines, ledit mandrin est essentiellement parallèlépipèdique rectangle, de sorte que les caisses obtenues sont également parallèlépipèdiques rectangles.

De telles caisses sont utilisées pour emballer des objets ou des groupes d'objets qui y sont introduits par le couvercle resté ouvert, la fermeture dudit couvercle n'étant réalisée qu'après introduction desdits objets.

Il arrive rarement, pour ne pas dire jamais, que la section de la charge constituée par lesdits objets ou groupes d'objets soit constante sur toute la hauteur de ladite charge et s'adapte au mieux, le long de la hauteur de la caisse dans laquelle ladite charge est introduite, à la forme de ladite caisse, de sorte que au moins certains coins saillants de ladite caisse sont vides. Il en résulte que ces coins saillants vides de la caisse, qui sont exposés aux agressions externes, peuvent être aisément déchirés, ce qui nuit à la présentation et à la protection des produits emballés. De plus, les coins vides de la caisse constituent un gaspillage de matière en feuille, puisque inutiles.

On connait également (US-A-2 643 815) un flan selon le préambule de la revendication 1. Un tel flan ne permet pas de montage autour d'un mandrin.

La présente invention a pour objet de remédier à ces inconvénients. A cette fin, selon l'invention, il est proposé un flan selon la revendication 1. Il est également proposé une caisse obtenue avec un tel flan, selon la revendication 4.

Ainsi, grâce à la forme parallélépipèdo-pyramidale de la caisse conforme à la présente invention :
- on peut adapter au mieux la forme de la caisse à celle de la charge qu'elle doit contenir ;
- on peut supprimer les coins saillants vides et inutiles de la caisse, ce qui permet de réduire les risques de détérioration desdits coins saillants et de faire des économies de matière en feuille.

On remarquera que le brevet US-A-2 643 815 concerne une boîte, destinée à contenir des produits en vrac, comportant des volets trapézoïdaux reliés les uns aux autres par des goussets triangulaires destinés à former l'étanchéité entre les volets trapézoïdaux lorsque l'on verse le produit en vrac hors de la boîte en utilisant le bec verseur constitué par la partie pyramidale de la boîte.

L'objet du brevet US-A-2 643 815 n'est donc pas, comme cela est le cas dans la présente invention, de s'adapter à la forme des objets contenus, mais au contraire de servir de bec verseur.

Par ailleurs, les goussets d'étanchéité, faisant partie intégrante des volets, nécessitent, lors de la formation dans la boîte, un pliage spécifique, incompatible avec les techniques de production industrielle des caisses.

De préférence, la caisse conforme à l'invention comporte des pattes latérales assurant l'étanchéité le long des arêtes latérales de ladite pyramide.

Lesdites autres faces latérales pourraient être triangulaires. Toutefois, avantageusement, on leur donne une forme trapézoïdale. Ainsi, on peut prévoir, pour ladite caisse, une face d'obturation tronquant ladite pyramide du côté opposé audit parallélépipède.

Avantageusement, afin d'obtenir l'étanchéité le long des arêtes latérales de ladite pyramide, au moins certains desdits seconds volets comportent, le long d'au moins un de leurs bords inclinés, une patte triangulaire rabattable, reliée audit second volet correspondant par une ligne de pliage.

De préférence, lesdits seconds volets étant trapézoïdaux, le flan comporte un second ensemble de rabats latéraux disposés du côté de la petite base desdits seconds volets, reliés à ceux-ci par des quatrièmes lignes de pliage perpendiculaires auxdites premières lignes de pliage et destinés à former au moins partiellement une face d'obturation pour ladite caisse.

Dans le brevet français FR-A-2 629 012, est décrite une machine pour la réalisation d'une caisse à partir d'un flan de matière ou feuille comportant une suite de premiers volets rectangulaires ou carrés reliés les uns aux autres par des premières lignes de pliage parallèles les unes aux autres et un premier ensemble de rabats latéraux disposés d'un côté de ladite suite de volets, reliés à celle-ci par des secondes lignes de pliage perpendiculaires auxdites premières lignes de pliage et destinés à former au moins partiellement le fond de ladite caisse, ladite machine comportant :
- un mandrin, dont la section extérieure correspond à la section intérieure de ladite caisse à obtenir ;
- des moyens pour supporter librement un volet intermédiaire de ladite suite de volets au moins approximativement en regard de la face correspondante dudit mandrin, mais à quelque distance de celle-ci, puis pour rapprocher ledit volet intermédiaire en direction de ladite face correspondante du mandrin, puis presser ledit volet intermédiaire contre ladite face correspondante, après repliement des volets adjacents audit volet intermédiaire jusqu'à ce que lesdits volets adjacents portent contre ledit mandrin ;
- des moyens pour enrouler ladite suite de premier volets autour dudit mandrin ; et
- des moyens pour fixer entre eux les volets extrêmes de ladite suite de premiers volets ainsi enroulée sur ledit mandrin.

Une telle machine permet de remédier aux inconvénients inhérents à celles prévues pour la réalisation des caisses américaines. Il est donc avantageux de perfectionner une telle machine pour la fabrication des caisses selon l'invention.

A cette fin, selon un autre aspect de la présente invention, la machine du type rappelé ci-dessus est remarquable en ce que, ledit flan comportant des seconds volets triangulaires ou trapézoïdaux, dont chacun d'eux est relié, par sa base et du côté opposé aux rabats latéraux dudit premier ensemble, à un desdits premiers volets le long d'une troisième ligne de pliage perpendiculaire auxdites premières lignes de pliage :
- ledit mandrin présente la forme d'un parallélépipède auquel est accolée, par sa base, une pyramide ;
- lesdits moyens de support, de rapprochement et de pression dudit volet intermédiaire comportent une plaque de pression comprenant deux faces rigidement liées entre elles, la première desdites faces correspondant audit volet intermédiaire et la deuxième à celui desdits seconds volets qui est adjacent audit volet intermédiaire, lesdites première et deuxième faces de la plaque de pression déterminant un dièdre tel que, lorsque ladite première face est appliquée contre la face correspondante de la partie parallélépipèdique du mandrin, ladite seconde face est appliquée contre une face de la partie pyramidale dudit mandrin correspondant audit second volet adjacent, l'arête dudit dièdre étant alors en coïncidence avec l'arête dudit mandrin déterminée par lesdites faces dudit mandrin correspondant respectivement à ladite partie parallélépipèdique et à ladite partie pyramidale ;
- des moyens sont prévus pour appliquer lesdits seconds volets contre une face correspondante de la partie pyramidale dudit mandrin ; et
- des moyens sont prévus pour fixer les uns aux autres lesdits seconds volets ainsi appliqués contre ledit mandrin.

Ainsi, un premier volet et un second volet dudit flan sont parfaitement positionnés par rapport au mandrin et maintenus par rapport aux faces correspondantes de celui-ci pendant l'enroulement dudit flan, de sorte que la caisse obtenue est particulièrement précise en forme.

Dans le cas où au moins certains desdits seconds volets comportent, le long d'au moins un de leurs bords inclinés, une patte triangulaire rabattable reliée audit second volet correspondant par une ligne de pliage, il est avantageux que lesdits moyens pour fixer les uns aux autres lesdits seconds volets comportent des moyens pour rabattre lesdites pattes triangulaires et pour les fixer aux seconds volets qui sont adjacents à ceux qui les portent.

Par ailleurs, pour un flan dans lequel lesdits seconds volets sont trapézoïdaux et qui comporte un second ensemble de rabats latéraux disposés du côté de la petite base desdits seconds volets, reliés à ceux-ci par des quatrièmes lignes de pliage perpendiculaires auxdites premières ligne de pliage et destinés à former au moins partiellement une face d'obturation pour ladite caisse, la machine conforme à l'invention comporte :
- des moyens pour relier les rabats dudit second ensemble contre la face d'extrémité de la partie pyramidale dudit mandrin ; et
- des moyens pour fixer les uns aux autres lesdits rabats ainsi repliés.

Avantageusement, lesdits moyens pour enrouler ladite suite de premiers volets autour du mandrin comportent un équipage mobile comprenant des bras basculants.

Les figures du dessin annexé feront bien comprendre comment l'invention peut être réalisée. Sur ces figures, des références identiques désignent des éléments semblables.

La figure 1 montre, à plat, un flan de matière en feuille pour la fabrication d'un exemple de réalisation d'une caisse conforme à la présente invention.

Les figures 2 et 3 montrent en perspective la caisse obtenue à partir du flan de la figure 1, ladite caisse étant respectivement représentée ouverte (figure 2) et fermée (figure 3).

La figure 4 illustre, en coupe verticale, une utilisation de la caisse des figures 2 et 3.

La figure 5 montre, en perspective, un mandrin et une plaque de pression pour la réalisation de la caisse selon l'invention.

Les figures 6a,6b,6c et 7a,7b,7c illustrent schématiquement le processus de formation de la caisse de l'invention à partir du flan de la figure 1, les figures 6a,6b et 6c correspondant à des coupes transversales de la partie parallélépipèdique du mandrin et les figures 7a,7b et 7c à des coupes longitudinales dudit mandrin.

Les figures 8,11 et 14 sont des vues schématiques en élévation d'une machine destinée à la fabrication de la caisse de l'invention, à partir du flan de la figure 1, a différents stades de cette fabrication.

Les figures 9,12 et 15 sont des vues schématiques de dessus correspondant respectivement aux figures 8,11 et 14.

Les figures 10,13 et 16 sont des vues latérales partielles, perpendiculaires aux figures 8,11 et 14, correspondant respectivement aux figures 9,12 et 15.

Le flan F de matière en feuille, par exemple de carton ou de carton ondulé, montré par la figure 1 comporte une suite de quatre volets rectangulaires alignés 1 à 4, deux à deux reliés par des lignes de pliage préformées et parallèles 5 à 7. Le long du bord libre du volet extrême 4 de ladite suite de volets est disposée une languette 8 reliée audit volet extrême 4 par une ligne de pliage 9, parallèle aux lignes de pliage 5 à 7.

Par ailleurs, d'un côté de chaque volet 1,2,3 et 4 sont respectivement prévus des rabats rectangulaires 10.1, 10.2, 10.3, 10.4. Chaque rabat latéral 10.1, 10.2, 10.3, 10.4 est articulé au volet 1,2,3 ou 4 correspondant par une ligne de pliage préformée 11.1, 11.2, 11.3 ou 11.4. Ces lignes de pliage 11.1, 11.2, 11.3 et 11.4 sont alignées et perpendiculaires aux lignes de pliage 5 à 7 et 9. Par ailleurs, du côté opposé aux rabats 10.1 à 10.4, à chaque volet 1 à 4 est associé un volet trapézoïdal 12.1, 12.2, 12.3 et 12.4. Chaque volet 12.1, 12.2, 12.3, 12.4 est articulé au volet 1,2,3,4 correspondant par une ligne de pliage préformée 13.1, 13.2, 13.3 ou 13.4, correspondant à sa grande base. Les lignes de pliage 13.1, 13.2, 13.3 et 13.4 sont alignées et perpendiculaires aux lignes de pliage 5 à 7 et 9.

Les volets rectangulaires 1 à 4 et la languette 8 présentent tous la même hauteur h. Les deux volets 1 et 3 sont identiques entre eux et présentent une longueur L. Les deux volets 2 et 4 sont identiques entre eux et ont une longueur l, inférieure à L.

En outre, du côté opposé aux volets 1 à 4, à chaque volet trapézoïdal 12.1 à 12.4 est associé un rabat rectangulaire 14.1, 14.2, 14.3 ou 14.4. Chaque rabat 14.1 à 14.4 est articulé au volet correspondant 12.1 à 12.4 par une ligne de pliage préformée 15.1, 15.2, 15.3 ou 15.4, correspondant à la petite base desdits volets 12.1 à 12.4.

Les lignes de pliage 15.1 à 15.4 sont alignées et perpendiculaires aux lignes de pliage 5 à 7 et 9.

Enfin, le long des deux bords inclinés de chacun des volets 12.2 et 12.4 sont articulées des languettes triangulaires 16, le long de lignes de pliage préformées 17. Les languettes triangulaires 16 du volet 12.2 sont logées respectivement entre celui-ci et les volets 12.1 et 12.3, tandis qu'une languette triangulaire 16 du volet 12.4 et logée entre ce dernier et le volet 12.3. L'autre languette triangulaire 16 du volet 12.4 est en saillie vers l'extérieur, du côté de la languette 8.

Le flan F est destiné à former, par enroulement et solidarisation des volets 1 à 4 et solidarisation des volets 12.1 à 12.4 et des rabats 10.1, 10.2, 10.3, 10.4,14.1, 14.2, 14.3 et 14.4 de la façon décrite ci-après plus en détail en regard des figures 6 à 16 - la caisse C montrée sur la figure 3. La caisse C présente l'allure générale d'un parallélépipède pa surmonté d'une pyramide py. Dans la caisse C, les grandes faces latérales du parallélépipède pa sont formées par les volets 1 et 3, tandis que les petites faces latérales de ce dernier sont formées par les volets 2 et 4, les volets 12.1, 12.3 et 12.2, 12.4 formant respectivement les grandes faces et les petites faces de la pyramide py. De plus, le fond de la caisse C est constitué par les rabats 10.1, 10.2, 10.3 et 10.4, tandis que le couvercle de ladite caisse C est constitué par les rabats 14.1, 14.2, 14.3 et 14.4. Les languettes 16 sont rabattues contre les grandes faces de la pyramide py et y sont fixées, de préférence par collage, pour assurer l'étanchéité le long des arêtes latérales de ladite pyramide.

Les rabats 10.1 et 10.3 sont identiques et rectangulaires. Ils ont une longueur égale à la longueur L des volets 1 et 3. Les rabats 10.2 et 10.4 sont identiques entre eux. Ils ont une longueur égale à la longueur 1 des volets 2 et 4.

Sur la figure 2, on a représenté la caisse C avec sa pyramide ouverte, de façon à montrer les dispositions relatives des volets 12.1 à 12.4, des rabats 14.1 à 14.4 et les languettes 16. Toutefois, comme cela ressortira de la suite, la disposition de la figure 2 ne se produit pas lors du processus de fabrication décrit ci-après, la caisse étant automatiquement obturée du côté de sa pyramide.

Sur la figure 4, on a illustré, en coupe verticale, une application de la caisse C à l'emballage de bouteilles B séparées par un croisillon de séparation S. On peut voir que, grâce à la partie pyramidale py de la caisse c, correspondant aux volets 12.1 à 12.4, la partie supérieure des bouteilles B est épousée par la caisse C. Les coins saillants vides 18 (en pointillés) sont supprimés et remplacés par des parois inclinées peu vulnérables aux agressions extérieures. De plus, à chaque coin, par rapport à une caisse rectangulaire connue, on voit que l'on utilise moins de matière en feuille, l'économie pour chaque coin supérieur pouvant s'élever à environ 30%.

Sur les figures 8 à 16, on a illustré schématiquement une machine permettant la fabrication de la caisse C, avec la partie pyramidale py fermée par les rabats 14.1 à 14.4, mais le fond (formé par les rabats 10.1 à 10.4) ouvert. Ces figures sont, à des fins de clarté, volontairement partielles et simplifiées et elles ne comportent chacune que les éléments nécessaires à la compréhension des phases de fabrication qu'elles illustrent.

La machine des figures 8 à 16 comporte un mandrin 20 (représenté à plus grande échelle sur la figure 5), dont la forme extérieure correspond à la forme intérieure de la caisse C à obtenir à partir du flan F. A cet effet, le mandrin 20 comporte une partie parallélépipèdique 21 prolongée par une partie pyramidale 22. Comme montré sur les figures 8 à 16, la longueur de la partie parallélépipèdique 21 du mandrin 20 peut être différente de la hauteur h des panneaux latéraux de la caisse C. Le mandrin 20 peut être plein ou seulement constitué d'une armature délimitant ses arêtes, comme cela est représenté sur lesdites figures 6 et 7. Sur ces figures, on a supposé que ledit mandrin 20 était constitué de profilés 23 (vus en coupe sur les figures 6a à 6c et de face sur les figures 7a à 7c) définissant des faces d'appui latérales rectangulaires 24 à 27 pour les volets 1 à 4 du flan F, des arêtes de pliage 28 à 31 correspondant aux lignes de pliage 5 à 9, des faces d'appui trapézoïdales 32 à 35 pour les volets 12.1 à 12.4, des arêtes de jonctions 36 à 39 pour ces derniers et une face d'appui frontale 40 pour les rabats 14.1 à 14.4, le contour de ladite face d'appui frontale 40 formant des arêtes de pliage correspondant aux lignes de pliage 15.1 à 15.4 desdits rabats 14.1 à 14.4.

Sur les figures 6a,6b,6c et 7a,7b,7c, on a illustré schématiquement le processus de positionnement du flan F par rapport au mandrin 20, lorsque l'on désire appliquer le volet intermédiaire 3 contre la face inférieure correspondante 24 du mandrin 20.

Par des moyens connus, par exemple ceux montrés dans le document FR-A-2 629 012, un flan F est amené au voisinage du mandrin 20, de façon que son volet 3 soit disposé au moins approximativement en regard de la face d'appui 24. Bien que le positionnement latéral et le positionnement longitudinal dudit volet 3 par rapport à ladite face 24 soient recherchés aussi précis que possible, il peut se produire qu'un décalage latéral d1 et qu'un décalage longitudinal d2 apparaissent entre le volet 3 et les faces d'appui 24 et 32 (voir les figures 6a et 7a). Pour éviter des pliages intempestifs du flan F, à l'extérieur des lignes de pliage 6,7 et 13.3, lors du rabattement des autres volets du flan F, on fait en sorte que, avant rabattement desdits autres volets, le volet 3 soit écarté de la face d'appui 24 (voir les figures 6a et 7a). Ensuite, pendant le rabattement desdits volets 2,1, d'une part, et du volet 4 et de la languette 8, d'autre part, le volet 3 est rapproché de la face d'appui 24 par l'intermédiaire d'une plaque de pression 50 (voir la figure 5), dont le profil est concave et qui, longitudinalement par rapport au mandrin 20, présente une face 51 superposable à la face rectangulaire 24 dudit mandrin et une face 52 superposable à la face trapézoïdale 32 du mandrin 20, les faces 51 et 52 étant reliées l'une à l'autre par une arête 53 superposable à l'arête 41 reliant lesdites faces 24 et 32 dudit mandrin 20. Ainsi, pendant le rapprochement du volet 3 de la face 24 (flèche f), les volets 2,1 d'une part, et le volet 4 et la languette 8 d'autre part, sont en appui contre le mandrin 20 (voir la figure 6b), ce qui engendre un effet de guidage latéral et positionne latéralement de façon exacte le volet 3 par rapport à la face d'appui 24 (voir la figure 6c). Simultanément, les faces trapézoïdales 32 et 52 exercent une pression sur le volet 12.3, en le pliant autour de la ligne de pliage 13.3 le reliant au volet 3 et en faisant coulisser le flan F longitudinalement de façon que cette ligne de pliage vienne à l'aplomb de l'arête 41 (voir 1a figure 7b). Lorsque la plaque 50 presse le volet 3 entre la face d'appui 24, (voir les figures 6c et 7c), les lignes de pliage 6,7 et 13.3 sont exactement et respectivement superposées aux arêtes 28,31 et 41 du mandrin 20.

Puisqu'alors le flan F est provisoirement rendu solidaire du mandrin 20 par la pression exercée par la plaque 50, la formation de la caisse C peut être poursuivie par enroulement des volets 1,2,4 et de la languette 8 autour de la partie parallélépipèdique 21 dudit mandrin et rabattement des volets 12.1, 12.2 et 12.4 contre les faces trapézoïdales de la partie pyramidale 22 de celui-ci.

Grâce à un tel enroulement et à un tel rabattement, les volets 1,2,4,12.1,12.2 et 12.4 sont respectivement appliqués contre les faces 26,25,27,34,33 et 35, la languette 8 étant rabattue sur la face 26 (avant ou après le volet 1). Il est donc possible de solidariser respectivement, par exemple par collage, la languette 8 et le volet 1, et entre eux les volets 12.1 à 12.4, grâce aux languettes triangulaires 16.

Ensuite, les rabats 14.1 à 14.4 sont rabattus autour des arêtes de la face avant 40 du mandrin 20 correspondant respectivement aux lignes de pliage 15.1 à 15.4, pour venir s'appliquer contre ladite face avant 40, et ils sont alors solidarisés les uns des autres, par exemple par collage. On obtient alors la caisse C montrée sur la figure 3, emmanchée sur le mandrin 20 et ouverte du côté des rabats 10.1 à 10.4.

Pour remplir cette caisse C, on la dégage du mandrin 20 et on la remplit à travers son fond ouvert constitué des rabats solidaires 10.1, à 10.4. Après remplissage, la caisse C peut être fermée par repliage desdits rabats 10.1 à 10.4, respectivement autour des lignes de pliage 11.1 à 11.4, et enfin par solidarisation desdits rabats 10.1 à 10.4, par exemple par collage. On obtient alors la caisse fermée C montrée par la figure 3.

Les opérations indiquées ci-dessus peuvent être effectuées automatiquement grâce à la machine illustrée schématiquement et partiellement sur les figures 8 à 16. Cette machine comporte un bâti 60 par rapport auquel sont montés le mandrin 20 et la plaque de pression 50. Elle comporte de plus un dispositif (non représenté), de tout type connu, permettant de prélever un à un des flans F dans un magasin pour les amener sous le mandrin 20. Des encolleurs 61 à 67, montés sur le bâti 60, permettent de déposer des lignes d'adhésif 68 à 74, respectivement sur la languette 8, sur les languettes 16 et sur les rabats 14.2 et 14.4, pendant l'amenée d'un flan F sous le mandrin 20.

Ainsi, grâce aux encolleurs 61 à 67, le flan F est disposé, déjà encollé, sous le mandrin 20 dans la position représentée sur les figures 6a et 7a, au-dessus de la plaque de pression 50, mue par un vérin 75, porté par le bâti 60.

Pour enrouler les volets 1 à 4 et la languette 8 autour de la partie parallélépipèdique 21 du mandrin 20, la machine comporte un mécanisme comportant un équipage mobile 76 pouvant être levé ou abaissé par l'intermédiaire d'un vérin 77, prenant appui sur le bâti 60.

L'équipage mobile 76 comporte deux bras articulés 78 et 79, par exemple respectivement mus par une tringlerie 80 reliée au bâti 60 et par une came 81 montée sur ledit bâti.

Des actionnaires 82 à 84, tels que des vérins par exemple, sont montés sur le bâti 60 et peuvent rabattre respectivement les volets 12.4, 12.2 et 12.1 et les rabats 14.4, 14.2 et 14.1. Un autre actionneur 85 peut rabattre le rabat 14.3. Des presseurs 86 et 87, également montés sur le bâti 60, sont prévus pour appliquer la languette 86 et le volet 1 contre la face 26 du mandrin 20. D'autres presseurs 88 à 91 (montés sur le bâti 60) sont prévus pour rabattre les languettes 16 contre le mandrin 20.

Un flan F étant amené sous le mandrin 20 de façon à se trouver dans la position des figures 6a et 7a (voir les figures 8 et 9), les vérins 75 et 77 sont actionnés pour que, d'une part, la plaque de pression 50 se rapproche du mandrin 20 et que, d'autre part, les bras articulés 78 et 79, en réponse à la montée de l'équipage mobile 76, replient les volets 1,2 et 4 du flan F, respectivement disposés de part et d'autre du volet 3. Le flan F prend alors, par rapport au mandrin 20, successivement les positions relatives illustrées par les figures 6a,6b,6c et 7a,7b,7c. Ensuite, la montée de l'équipage mobile 76 se poursuivant, les bras 78 et 79 plaquent respectivement les volets 1,2,4 contre les faces correspondantes du mandrin 20 (voir la figure 11).

Les actionneurs 82 à 84 rabattent les volets 12.2, 12.1 et 12.4 et les rabats 14.2, 14.1 et 14.4 (figures 12 et 13), le presseur 86 applique la languette 8 contre la face 26 du mandrin (figure 11), après quoi l'autre presseur 87 applique le volet 1 contre la languette 8 et la face 26 (figure 14). Grâce aux lignes d'adhésif 68,73 et 74, le volet 1 est donc solidarisé de la languette 8 et les rabats 14.1, 14.2 et 14.4 sont solidarisés les uns des autres (voir les figures 12 et 13).

Ensuite, les actionneurs 85 et 88 à 91 rabattent le rabat 14.3 et les languettes 16, respectivement contre la face avant 40 et les faces 32 et 34 du mandrin 20 (figures 15 et 16). Grâce aux lignes d'adhésif 69 à 72, 73 et 74, les languettes 16 sont solidarisées des volets 12.1 et 12.3 et le rabat 14.3 est solidarisé des rabats 14.1, 14.2 et 14.4.

## Revendications

1. Flan de matière en feuille, telle que carton ou carton ondulé, pour la réalisation d'une caisse formée par une pyramide (py) ou pyramide tronquée accolée par sa base à un parallélépipède, ledit flan comportant une suite de premiers volets rectangulaires ou carrés (1 à 4) reliés les uns aux autres par des premières lignes de pliage (5, 6, 7) parallèles les unes aux autres et un premier ensemble de rabats latéraux (10.1 à 10.4) disposés d'un côté de ladite suite de volets, reliés à celle-ci par des secondes lignes de pliage (11.1 à 11.4) perpendiculaires auxdites premières lignes de pliage et destinés à former au moins partiellement le fond de ladite caisse, et comportant des seconds volets triangulaires ou trapézoïdaux (12.1 à 12.4), dont chacun d'eux est relié, par sa base et du côté opposé aux rabats latéraux dudit premier ensemble, à un desdits premiers volets (1 à 4) le long d'une troisième ligne de pliage (13.1 à 13.4) perpendiculaire auxdites premières lignes de pliage, caractérisé en ce que les bords latéraux inclinés desdits seconds volets ne sont pas reliés entre eux.

2. Flan selon la revendication 1, caractérisé en ce que au moins certains desdits seconds volets comportent, le long d'au moins un de leurs bords inclinés libres, une patte triangulaire rabattable (16), reliée audit second volet correspondant par une ligne de pliage.

3. Flan selon l'une des revendications 1 ou 2, lesdits seconds volets étant trapézoïdaux, caractérisé en ce qu'il comporte un second ensemble de rabats latéraux (14.1 à 14.4) disposés du côté de la petite base desdits second volets, reliés à ceux-ci par des quatrièmes lignes de pliage perpendiculaires auxdites premières lignes de pliage et destinés à former au moins partiellement une face d'obturation pour ladite caisse.

4. Caisse de matière en feuille, telle que carton ou carton ondulé réalisée à partir du flan selon l'une quelconque des revendications 1 à 3, comportant des faces latérales carrées ou rectangulaires deux à deux reliées par une ligne de pliage, lesdites lignes de pliage étant parallèles entre elles et lesdites faces latérales formant un parallélépipède rectangle (pa), et comportant d'autres faces latérales formant une pyramide (py) ou pyramide tronquée accolée par sa base audit parallélépipède, caractérisée en ce que chacune desdites autres faces est formée par un volet présentant, à l'état de flan, des bords latéraux inclinés non reliés entre eux.

5. Caisse selon la revendication 4, caractérisée en ce qu'elle comporte des pattes latérales (16) assurant l'étanchéité le long des arêtes latérales de ladite pyramide.

6. Caisse selon l'une des revendications 4 ou 5, caractérisée en ce que lesdites autres faces latérales sont triangulaires.

7. Caisse selon l'une des revendications 4 ou 5, caractérisée en ce que lesdites autres faces latérales sont trapézoïdales.

8. Caisse selon la revendication 7, caractérisée en ce qu'elle comporte une face d'obturation tronquant ladite pyramide du côté opposé audit parallélépipède.

9. Machine pour la réalisation d'une caisse à partir d'un flan de matière en feuille comportant une suite de premiers volets rectangulaires ou carrés reliés les uns aux autres par des premières lignes de pliage parallèles les unes aux autres et un premier ensemble de rabats latéraux disposés d'un côté de ladite suite de volets et reliés à celle-ci par des secondes lignes de pliage perpendiculaires auxdites premières lignes de pliage et destinés à former au moins partiellement le fond de ladite caisse, ladite machine comportant :
- un mandrin (20), dont la section extérieure correspond à la section intérieure de ladite caisse à obtenir ;
- des moyens pour supporter librement un volet intermédiaire de ladite suite de volets au moins approximativement en regard de la face correspondante dudit mandrin, mais à quelque distance de celle-ci, puis pour rapprocher ledit volet intermédiaire en direction de ladite face correspondante du mandrin, puis presser ledit volet intermédiaire contre ladite face correspondante, après repliement des volets adjacents audit volet intermédiaire jusqu'à ce que lesdits volets adjacents portent contre ledit mandrin ;
- des moyens (76 à 81) pour enrouler ladite suite de premiers volets autour dudit mandrin ; et
- des moyens pour fixer entre eux les volets extrêmes de ladite suite de premiers volets ainsi enroulée sur ledit mandrin,
caractérisé en ce que, ledit flan comportant des seconds volets triangulaires ou trapézoïdaux (12.1 à 12.4), dont chacun d'eux est relié, par sa base et du côté opposé aux rabats latéraux (10.1 à 10.4) dudit premier ensemble, à un desdits premiers volets (1 à 4) le long d'une troisième ligne de pliage perpendiculaire auxdites premières lignes de pliage et les bords latéraux inclinés desdits seconds volets étant non reliés entre eux :
- ledit mandrin présente la forme d'un parallélépipède (21) auquel est accolée, par sa base, une pyramide (22) ;
- lesdits moyens de support, de rapprochement et de pression dudit volet intermédiaire comportent une plaque de pression (50) comprenant deux faces (51 et 52) rigidement liées entre elles, la première desdites faces correspondant audit volet intermédiaire et la deuxième à celui desdits seconds volets qui est adjacent audit volet intermédiaire, lesdites première et deuxième faces de la plaque de pression déterminant un dièdre tel que, lorsque ladite première face est appliquée contre la face correspondante de la partie parallélépipèdique du mandrin, ladite seconde face est appliquée contre une face de la partie pyramidale dudit mandrin correspondant audit second volet adjacent, l'arête (53) dudit dièdre étant alors en coïncidence avec l'arête dudit mandrin déterminée par lesdites faces dudit mandrin correspondant respectivement à ladite partie parallélépipèdique et à ladite partie pyramidale ;
- des moyens (82 à 84) sont prévus pour appliquer lesdits seconds volets contre une face correspondante de la partie pyramidale dudit mandrin ; et
- des moyens sont prévus pour fixer les uns aux autres lesdits seconds volets ainsi appliqués contre ledit mandrin.

10. Machine selon la revendication 9, pour un flan dans lequel au moins certains desdits seconds volets comportent, le long d'au moins un de leurs bords inclinés libres, une patte triangulaire rabattable (16) reliée audit second volet correspondant par une ligne de pliage,
caractérisée en ce que lesdits moyens pour fixer les uns aux autres lesdits seconds volets comportent des moyens (88 à 91) pour rabattre lesdites pattes triangulaires et pour les fixer aux seconds volets qui sont adjacents à ceux qui les portent.

11. Machine selon l'une des revendications 9 ou 10, pour un flan dans lequel lesdits seconds volets sont trapézoïdaux et qui comporte un second ensemble de rabats latéraux disposés du côté de la petite base desdits seconds volets, reliés à ceux-ci par des quatrièmes lignes de pliage perpendiculaires auxdites premières lignes de pliage et destinés à former au moins partiellement une face d'obturation pour ladite caisse,
caractérisée en ce qu'elle comporte :
- des moyens (82 à 85) pour replier les rabats dudit second ensemble contre la face d'extrémité (40) de la partie pyramidale dudit mandrin ; et
- des moyens pour fixer les uns aux autres lesdits rabats ainsi repliés.

12. Machine selon l'une des revendications 9 à 11, caractérisée en ce que lesdits moyens pour enrouler ladite suite de premiers volets autour du mandrin comportent un équipage mobile (76) comprenant des bras basculants (78, 79).

## Claims

1. Blank of material in sheet form, such as cardboard or corrugated cardboard, for the production of a box formed by a pyramid (py) or truncated pyramid joined by its base to a parallelepiped, the said blank comprising a set of first rectangular or square panels (1 to 4) connected to each other by first folding lines (5, 6, 7) parallel to each other and a first set of lateral flaps (10.1 to 10.4) located on one side of the said set of panels, connected to the latter by second folding lines (11.1 to 11.4) perpendicular to the said first folding lines and intended to form at least partially the bottom of the said box, and comprising second triangular or trapezoidal panels (12.1 to 12.4), each of which is connected, by its base and on the side opposite the lateral flaps of the said first set, to one of the said first panels (1 to 4) along a third folding line (13.1 to 13.4) perpendicular to the said first folding lines, characterised in that the lateral inclined edges of the said second panels are not connected to each other.

2. Blank according to Claim 1, characterised in that at least some of the said second panels comprise, along at least one of their free inclined edges, a foldable triangular tab (16), connected to the corresponding second panel by a folding line.

3. Blank according to one of Claims 1 or 2, the said second panels being trapezoidal, characterised in that it comprises a second set of lateral flaps (14.1 to 14.4) located on the side of the small base of the said second panels, connected to the latter by fourth folding lines perpendicular to the said first folding lines and intended to form at least partially a face for the closure of the said box.

4. Box of material in sheet form, such as cardboard or corrugated cardboard, produced from a blank according to any one of claims 1 to 3, comprising square or rectangular lateral faces in pairs connected by a folding line, the said folding lines being parallel to each other and the said lateral faces forming a rectangular parallelepiped (pa), and comprising other lateral faces forming a pyramid (py) or truncated pyramid joined by its base to the said parallelepiped, characterised in that each of the said other faces is formed by a panel having, when in the form of a blank, lateral inclined edges not connected to each other.

5. Box according to Claim 4, characterized in that it comprises lateral tabs (16) providing sealing along the lateral edges of the said pyramid.

6. Box according to one of Claims 4 or 5, characterized in that the said other lateral faces are triangular.

7. Box according to one of Claims 4 or 5, characterised in that the said other lateral faces are trapezoidal.

8. Box according to Claim 7, characterised in that it comprises a face for closure truncating the said pyramid on the side opposite the said parallelepiped.

9. Machine for the production of a box from a blank of material in sheet form comprising a set of first rectangular or square panels connected to each other by first folding lines parallel to each other and a first set of lateral flaps located on one side of the said set of panels and connected to the latter by second folding lines perpendicular to the said first folding lines and intended to form at least partially the bottom of the said box, the said machine comprising:
- a mandrel (20), whose outer cross-section corresponds to the inner cross-section of the said box to be obtained;
- means for freely supporting an intermediate panel of the said set of panels at least approximately opposite the corresponding face of the said mandrel, but at some distance from the latter, for then moving the said intermediate panel closer in the direction of the said corresponding face of the mandrel, for then pressing the said intermediate panel against the said corresponding face, after folding the panels adjacent to the said intermediate panel until the said adjacent panels bear against the said mandrel;
- means (76 to 81) for winding the said set of first panels around the said mandrel; and
- means for fixing to each other the extreme panels of the said set of first panels thus wound round the said mandrel,
characterised in that, the said blank comprising the second triangular or trapezoidal panels (12.1 to 12.4), each of which is connected, by its base and on the side opposite the lateral flaps (10.1 to 10.4) of the said first set, to one of the said first panels (1 to 4) along a third folding line perpendicular to the said first folding lines and the lateral inclined edges of the said second panels not being connected to each other:
- the said mandrel has the shape of a parallelepiped (21) to which is joined, by its base, a pyramid (22);
- the said means for supporting the said intermediate panel, for moving it closer and for pressing it comprise a pressure plate (50) having two faces (51 and 52) connected rigidly to each other, the first of the said faces corresponding to the said intermediate panel and the second to whichever of the said second panels is adjacent to the said intermediate panel, the said first and second faces of the pressure plate determining a dihedron such that, when the said first face is pressed against the corresponding face of the parallelepiped-shaped part of the mandrel, the said second face is pressed against a face of the pyramidal part of the said mandrel corresponding to the said adjacent second panel, the edge (53) of the said dihedron then coinciding with the edge of the said mandrel determined by the said faces of the said mandrel corresponding respectively to the said parallelepiped-shaped part and the said pyramidal part;
- means (82 to 84) are provided for pressing the said second panels against a corresponding face of the pyramidal part of the said mandrel; and
- means are provided for fixing to each other the said second panels pressed in this way against the said mandrel.

10. Machine according to Claim 9, for a blank in which at least some of the said second panels comprise, along at least one of their free inclined edges, a foldable triangular tab (16) connected to the said corresponding second panel by a folding line,
characterised in that the said means for fixing to each other the said second panels comprise means (88 to 91) for folding the said triangular tabs and for fixing them to the second panels which are adjacent to those carrying them.

11. Machine according to one of Claims 9 or 10, for a blank in which the said second panels are trapezoidal and which comprises a second set of lateral flaps located on the side of the small base of the said second panels, connected to the latter by fourth folding lines perpendicular to the said first folding lines and intended to form at least partially a face for the closure of the said box,
characterised in that it comprises:
- means (82 to 85) for folding the flaps of the said second set against the face at the end (40) of the pyramidal part of the said mandrel; and
- means for fixing to each other the said flaps folded in this way.

12. Machine according to one of Claims 9 to 11, characterised in that the said means for winding the said set of first panels around the mandrel comprises a mobile piece of equipment (76) with tilting arms (78, 79).

## Patentansprüche

1. Zuschnitt aus blattartigem Material, wie Karton oder Wellpappe, zur Herstellung einer Schachtel, die durch eine Pyramide (py) oder einen Pyramidenstumpf gebildet ist, dessen Grundfläche an einen Quader angrenzt, wobei der Zuschnitt eine Reihe von ersten rechteckigen oder quadratischen Abschnitten (1 bis 4) aufweist, die durch erste, parallel zueinander verlaufenden Faltlinien (5, 6, 7) miteinander verbunden sind, und einen ersten Satz seitlicher Umschlagklappen (10.1 bis 10.4), die an einer Seite der Reihe von Abschnitten angeordnet, durch senkrecht zu den ersten Faltlinien verlaufenden zweiten Faltlinien (11.1 bis 11.4) mit dieser verbunden und dazu bestimmt sind, zumindest teilweise den Boden der Schachtel zu bilden, und wobei der Zuschnitt zweite dreieckige oder trapezförmige Abschnitte (12.1 bis 12.4) aufweist, die jeweils durch ihre Grundfläche und an der, den seitlichen Umschlagklappen des ersten Satzes gegenüberliegenden Seite mit einem der ersten Abschnitte (1 bis 4) entlang einer senkrecht zu den ersten Faltlinien verlaufenden dritten Faltlinie verbunden sind, dadurch gekennzeichnet, daß die schräg verlaufenden Seitenränder der zweiten Abschnitte nicht miteinander verbunden sind.

2. Zuschnitt nach Anspruch 1, dadurch gekennzeichnet, daß zumindest einige der zweiten Abschnitte entlang zumindest einem ihrer schrägen Freiränder eine dreieckige umklappbare Lasche (16) enthalten, die durch eine Faltlinie mit dem entsprechenden zweiten Abschnitt verbunden ist.

3. Zuschnitt nach Anspruch 1 oder 2, wobei die zweiten Abschnitte trapezförmig sind, dadurch gekennzeichnet, daß er einen zweiten Satz seitlicher Umschlagklappen (14.1 bis 14.4) enthält, die an der Schmalseite der zweiten Abschnitte angeordnet, durch senkrecht zu den ersten Faltlinien verlaufenden vierten Faltlinien mit diesen verbunden und dazu bestimmt sind, zumindest teilweise eine Verschlußfläche für die Schachtel zu bilden.

4. Schachtel aus blattartigem Material, wie Karton oder Wellpappe, die mit dem Zuschnitt nach einen, der Ansprüche 1 bis 3 hergestellt ist, mit quadratischen oder rechteckigen, paarweise durch eine Faltlinie verbundenen Seitenflächen, wobei die Faltlinien parallel zueinander verlaufen und die Seitenflächen einen rechteckigen Quader (pa) bilden, und mit weiteren Seitenflächen, die eine Pyramide (py) oder einen Pyramidenstumpf bilden, dessen Grundfläche an den Quader angrenzt, dadurch gekennzeichnet, daß jede dieser weiteren Flächen durch einen Abschnitt gebildet ist, der im Zuschnittszustand nicht miteinander verbundene schräge Seitenränder aufweist.

5. Schachtel nach Anspruch 4, dadurch gekennzeichnet, daß sie Seitenlaschen (16) aufweist, die für die Dichtheit entlang der Seitenkanten der Pyramide sorgen.

6. Schachtel nach Anspruch 4 oder 5, dadurch gekennzeichnet, daß die weiteren Seitenflächen dreieckig sind.

7. Schachtel nach Anspruch 4 oder 5, dadurch gekennzeichnet, daß die weiteren Seitenflächen trapezförmig sind.

8. Schachtel nach Anspruch 7, dadurch gekennzeichnet, daß sie eine Verschlußfläche aufweist, die die Pyramide an der dem Quader gegenüber liegenden Seite abstumpft.

9. Maschine zum Herstellen einer Schachtel mit einen Zuschnitt aus blattartigem Material, der eine Reihe von ersten rechteckigen oder quadratischen Abschnitten aufweist, die durch erste, parallel zueinander verlaufenden Faltlinien miteinander verbunden sind, und einen ersten Satz seitlicher Umschlagklappen, die an einer Seite der Reihe von Abschnitten angeordnet, durch senkrecht zu den ersten Faltlinien verlaufenden zweiten Faltlinien mit dieser verbunden und dazu bestimmt sind, zumindest teilweise den Boden der Schachtel zu bilden, wobei die Maschine ausgestattet ist mit
- einem Dorn (20), dessen äußerer Querschnitt dem inneren Querschnitt der herzustellenden Schachtel entspricht,
- Mitteln zum freien Tragen eines Zwischenabschnitts der Reihe von Abschnitten zumindest in etwa gegenüber der entsprechenden Fläche des Dorns, jedoch mit einigem Abstand zu dieser, und zum Annähern des Zwischenabschnitts in Richtung auf die entsprechende Fläche des Dorns, und zum Andrücken des Zwischenabschnitts an die entsprechende Fläche, nachdem die, dem Zwischenabschnitt benachbarten Abschnitte soweit zurückgefaltet wurden, bis diese benachbarten Abschnitte an dem Dorn anliegen,
- Mitteln (76 bis 81) zum Wickeln der ersten Reihe von Abschnitten um den Dorn, und mit
- Mitteln zum Befestigen zwischen diesen der Endabschnitte der so um den Dom gewickelten ersten Reihe von Abschnitten,
dadurch gekennzeichnet, daß der Zuschnitt zweite dreieckige oder trapezförmige Abschnitte (12.1 bis 12.4) enthält, die jeweils durch ihre Grundfläche und an der, den seitlichen Umschlagklappen (10.1 bis 10.4) des ersten Satzes gegenüberliegenden Seite mit einem der ersten Abschnitte (1 bis 4) entlang einer senkrecht zu den ersten Faltlinien verlaufenden dritten Faltlinie verbunden sind, wobei die schrägen Seitenränder der zweiten Abschnitte nicht miteinander verbunden sind, und wobei
- der Dorn die Form eines Quaders (21) aufweist, an dem eine Pyramide (22) mit ihrer Grundfläche angrenzt,
- die Trag-, Annäherungs- und Andrückmittel des Zwischenabschnitts eine Andrückplatte (50) enthalten, die zwei starr miteinander verbundene Flächen (51 und 52) aufweist, wobei die erste dieser Flächen dem Zwischenabschnitt entspricht und die zweite Flache demjenigen der zweiten Abschnitte, der dem Zwischenabschnitt benachbart ist, wobei die erste und die zweite Fläche der Andrückplatte einen Zweiflach bestimmen, so daß beim Andrücken der ersten Fläche an die entsprechende Fläche des Quaderteils des Dorns, die zweite Fläche an eine entsprechende Flache des Pyramidenteils des Dorns, die dem zweiten benachbarten Abschnitt entspricht, angedrückt wird, wobei die Kante (53) des Zweiflachs dann mit der Kante des Dorns übereinstimmt, welche durch die, jeweils dem Quaderteil und dem Pyramidenteil entsprechenden Flächen des Dorns bestimmt ist, und wobei
- Mittel (82 bis 84) vorgesehen sind zum Andrücken der zweiten Abschnitte an eine entsprechende Fläche des pyramidenförmigen Teil des Dorns, und wobei
- Mittel vorgesehen sind zum gegenseitigen Befestigen der zweiten Abschnitte, die so an den Dorn angedrückt sind.

10. Maschine nach Anspruch 9, für einen Zuschnitt bei dem zumindest einige der zweiten Abschnitte entlang zumindest einem ihrer schrägen Freiränder eine dreieckige umklappbare Lasche (16) aufweisen, die mit dem entsprechenden zweiten Abschnitt durch eine Faltlinie verbunden ist,
dadurch gekennzeichnet, daß die Mittel zum gegenseitigen Befestigen der zweiten Abschnitte Mittel (88 bis 91) enthalten zum Umschlagen und zum Befestigen der dreieckigen Laschen an die zweiten Abschnitte, die denjenigen benachbart sind, die diese Laschen tragen.

11. Maschine nach Anspruch 9 oder 10, für einen Zuschnitt bei dem die zweiten Abschnitte trapezförmig sind und der einen zweiten Satz seitlicher Umschlagklappen enthält, die an der Schmalseite der zweiten Abschnitte angeordnet und mit diesen verbunden sind durch senkrecht zu den ersten Faltlinien verlaufenden vierten Faltlinien, und die dazu bestimmt sind, zumindest teilweise eine Verschlußfläche für die Schachtel zu bilden,
dadurch gekennzeichnet, daß sie mit
- Mitteln (82 bis 85) zum Umfalten der Umschlagklappen des zweiten Satzes zur Endfläche (40) des Pyramidenteils des Dorns, und mit
- Mitteln zum gegenseitigen Befestigen der so umgefalteten Umschlagklappen ausgestattet ist.

12. Maschine nach einem der Ansprüche 9 bis 11, dadurch gekennzeichnet, daß die Mittel zum Wickeln der ersten Reihe von Abschnitten um den Dorn ein bewegliches Organ (76) umfassen, das Schwenkarme (78, 79) enthält.
